# FASCICULE DE BREVET EUROPEEN

(11) **EP 1 758 212 B1**
(45) Date de publication et mention de la délivrance du brevet: **06.06.2012**
(21) Numéro de dépôt: 06300890.8
(22) Date de dépôt: 24.08.2006
(51) Int. Cl.: H01R 13/70, H01R 13/453

(54) **Dispositif de commutation assurant la connexion d'un connecteur sur une ligne de transmission de données téléphoniques**
Schaltvorrichtung zum Verbinden eines Verbinders mit einer Telekommunikationsdatenübertragunsanschlussleitung
Switching device for connecting a connector to a data transmission telecommunication line

(30) Priorité: 26.08.2005 FR 0552576
(43) Date de publication de la demande: 28.02.2007
(73) Titulaire: Nexans, 75008 Paris (FR)
(72) Inventeur: Dupont, Michel, 08410, Boulzicourt (FR); Woestelandt, Mathieu, 75017, Paris (FR)
(74) Mandataire: Lenne, Laurence

(56) Documents cités:
- EP-A- 0 499 410
- EP-A- 0 630 079
- GB-A- 2 266 015
- US-A- 4 528 429
- US-A- 4 871 330
- US-A- 5 483 573
- US-A1- 2002 182 909
- US-A1- 2004 161 964
- US-B1- 6 244 907

## Description

L'invention concerne un dispositif de commutation assurant la connexion d'un connecteur sur une ligne de transmission de données, de type téléphonique.

Elle se rapporte plus précisément à un dispositif de commutation d'une ligne de transmission de données à partir d'une entrée qui est une connexion d'opérateur, vers une sortie qui est une connexion de réseau abonné, pour assurer la connexion d'un connecteur de type RJ ou autre pouvant permettre par exemple des opérations de test ou de maintenance du réseau.

Ce dispositif de commutation assure, lors de l'enfichage d'un connecteur mâle de type RJ ou autre, la déconnexion de l'entrée et de la sortie et la commutation de ce connecteur sur l'entrée.

Un tel dispositif est connu du document de brevet EP 0 630 079 qui décrit un tel agencement de commutation à l'aide de lames de contacts de forme complexe et spécifique. Les faibles dimensions des contacts dans une connexion RJ rendent ce type de dispositif très complexe et coûteux à fabriquer.

Le document EP-0 499 410 A divulgue un dispositif similaire d'interruption assurant la connexion d'un connecteur, à partir d'une connexion d'opérateur dite entrée vers une connexion de sortie, et réalisant, lors de la mise en place d'une fiche dans ledit connecteur, la déconnexion de l'entrée et de la sortie, ledit dispositif comportant un boîtier présentant une connexion de ladite entrée et une connexion de ladite sortie portées par une plaque support, ledit boîtier contenant également ledit connecteur relié à ladite entrée.

Le but de l'invention est de fournir un dispositif de commutation qui soit constitué de composants standards et donc fiables et relativement peu difficiles à mettre en oeuvre.

Pour ce faire, l'invention propose un dispositif de commutation assurant la connexion d'un connecteur sur une ligne de transmission de données téléphoniques à partir d'une connexion d'opérateur dite entrée vers une connexion de réseau abonné dite sortie, et réalisant, lors de la mise en place d'une fiche dans ledit connecteur, la déconnexion de l'entrée et de la sortie et la connexion de ce connecteur sur ladite entrée, dispositif comportant un boîtier présentant une connexion de ladite entrée et une connexion de ladite sortie portées par une plaque support et pouvant être reliées électriquement par un circuit imprimé, ledit boîtier contenant également ledit connecteur pouvant être relié à ladite entrée au moyen d'un commutateur actionnable par un bouton poussoir, ledit bouton poussoir étant lui-même actionné lors de l'enfichage d'une fiche dans ledit connecteur.

Selon un mode de réalisation préféré, ledit boîtier comporte une ouverture d'introduction de ladite fiche, fermée par un clapet coulissant, ledit clapet comportant une partie de butée actionnant ledit bouton poussoir lorsqu'il est coulissé pour libérer le passage au travers de ladite ouverture.

Ledit clapet peut être sollicité par un ressort en position fermée.

Un tel agencement permet la connexion de la fiche avec un minimum de geste à effectuer pour l'opérateur.

Le ressort utilisé peut être hélicoïdal ou être une lame flexible.

Avantageusement, ledit circuit imprimé est porté par ladite plaque support, ledit connecteur étant également porté par cette plaque.

De préférence, ledit connecteur peut être de type RJ.

L'invention est décrite ci-après plus en détail à l'aide de figures ne représentant qu'un mode de réalisation préféré de l'invention.
La figure 1 est une vue partielle en perspective d'un dispositif de commutation conforme à l'invention.
La figure 2 est un schéma électrique du circuit imprimé contenu dans un dispositif de commutation conforme à l'invention.
La figure 3 est une vue en coupe selon un plan P et en perspective d'un dispositif de commutation conforme à l'invention, en position de repos.
La figure 4 est une vue en coupe selon un plan P et en perspective d'un dispositif de commutation conforme à l'invention, en position active.

Tel que partiellement représenté sur la figure 1, un dispositif de commutation assure la connexion d'un connecteur 1 de type RJ 45, sur une ligne de transmission de données téléphoniques à partir d'une entrée 2, qui est une connexion d'opérateur, vers une sortie 3, qui est une connexion de réseau abonné, et réalise, lors de la mise en place d'une fiche dans le connecteur 1, la déconnexion de l'entrée 2 et de la sortie 3 et la connexion de ce connecteur 1 sur l'entrée 2.

Ce dispositif comporte un boîtier dont seule une plaque support 4 est visible sur la figure 1, portant une connexion 2A de l'entrée et une connexion 2B de la sortie pouvant être reliées électriquement par un circuit imprimé C porté par la plaque support 4 et schématisé sur la figure 2.

Le boîtier contient également le connecteur 1 également porté par la plaque support 4 et pouvant être relié à l'entrée au moyen d'un commutateur 5 actionnable par un bouton poussoir 6, ce bouton poussoir étant lui-même actionné lors de l'enfichage d'une fiche dans le connecteur 1.

L'ensemble du dispositif de commutation est visible sur les figures 3 et 4.

Le boîtier comprend un socle 7A supportant la plaque support 4, et un couvercle 7B qui comporte une ouverture d'introduction 7C de la fiche en regard du connecteur 1 et qui est fermée par un clapet 8 coulissant parallèlement à la plaque support 4 le long de la paroi du couvercle 7B. Ce clapet 8 comporte une partie de butée 8A pourvue d'une rampe de glissement progressif 8B actionnant le bouton poussoir 6, lorsque le clapet 8 est coulissé pour libérer le passage au travers de l'ouverture 7C et connecter la fiche dans le connecteur 1.

Le clapet 8 est sollicité par un ressort 9 en position fermée. Avantageusement, ce ressort 9 est un ressort hélicoïdal en butée dans une cavité agencée sur la paroi du couvercle et également en butée contre une surface du clapet 8 perpendiculaire à son sens de translation. Une tige 8C solidaire du clapet est introduite dans ce ressort 9 afin d'assurer le maintien du ressort et du clapet.

Le clapet comporte au niveau de l'ouverture une nervure de préhension 8D permettant à l'aide d'un outil de type lame de la pousser de la position fermée représentée sur la figure 3 à la position ouverte représentée sur la figure 4. Cette poussée peut même être effectuée directement avec la fiche qui est alors simultanément introduite dans le connecteur 1 et alors retient le clapet en position ouverte, le ressort 9 étant alors comprimé.

## Revendications

1. Dispositif de commutation apte à assurer la connexion d'un connecteur (1) du dispositif sur une ligne de transmission de données téléphoniques, à partir d'une connexion d'opérateur dite entrée (2) vers une connexion de réseau abonné dite sortie (3), et réalisant, lors de la mise en place d'une fiche dans ledit connecteur, la déconnexion de l'entrée et de la sortie et la connexion de ce connecteur (1) sur ladite entrée (2), ledit dispositif comportant un boîtier (7) présentant une connexion (2A) de ladite entrée et une connexion (3A) de ladite sortie portées par une plaque support (4) du dispositif et pouvant être reliées électriquement par un circuit imprimé (C) du dispositif ledit boîtier contenant également ledit connecteur (1) pouvant être relié à ladite entrée (2) au moyen d'un commutateur (5) actionnable par un bouton poussoir (6) du dispositif, ledit bouton poussoir (6) étant lui-même actionné lors de l'enfichage de la fiche dans ledit connecteur (1).

2. Dispositif selon la revendication 1, **caractérisé en ce que** ledit boîtier comporte une ouverture (7C) d'introduction de ladite fiche, fermée par un clapet (8) coulissant, ledit clapet comportant une partie de butée (8A) actionnant ledit bouton poussoir (6) lorsqu'il est coulissé pour libérer le passage au travers de ladite ouverture (7C).

3. Dispositif selon la revendication 2, **caractérisé en ce que** ledit clapet est sollicité par un ressort (9) en position fermée.

4. Dispositif selon l'une des revendications précédentes, **caractérisé en ce que** ledit circuit imprimé (C) est porté par ladite plaque support (4), ledit connecteur (1) étant également porté par cette plaque.

5. Dispositif selon l'une des revendications précédentes, **caractérisé en ce que** ledit connecteur (1) est de type RJ.

## Claims

1. A switching device capable of ensuring the connection of a connector (1) of the device on a telephone data transmission line, from a so-called input operator connection (2) toward a so-called output subscriber network connection (3), and performing, during placement of the plug in said connector, the disconnection of the input and the output and the connection of said connector (1) on said input (2), said device comprising a box (7) having a connection (2A) of said input and a connection (3A) of said output supported by a support plate (4) of the device and capable of being electrically connected by a printed circuit (C) of the device, said box also containing said connector (1) capable of being connected to said input (2) by means of a switch (5) that can be actuated by a pushbutton (6) of the device, said pushbutton (6) in turn being actuated during plugging of the plug into said connector (1).

2. The device according to claim 1, **characterized in that** said box comprises an opening (7C) for the insertion of said plug, closed by a sliding shutter (8), said shutter comprising a stop portion (8A) actuating said pushbutton (6) when it is slid to free the passage through said opening (7C).

3. The device according to claim 2, **characterized in that** said shutter is stressed by a spring (9) in the closed position.

4. The device according to one of the preceding claims, **characterized in that** said printed circuit (C) is supported by said support plate (4), said connector (1) also being supported by said plate.

5. The device according to one of the preceding claims, **characterized in that** said connector (1) is of the RJ type.

## Patentansprüche

1. Schaltvorrichtung, die imstande ist, von einem als Eingang (2) bezeichneten Bedieneranschluss zu einem als Ausgang (3) bezeichneten Netzanschluss des Abonnenten die Verbindung eines Verbinders (1) der Vorrichtung mit einer Leitung zur Übertragung von Telefondaten abzusichern und beim Einsetzen eines Steckers in den Verbinder die Trennung des Eingangs und des Ausgangs des Anschlusses dieses Verbinders (1) von dem Eingang (2) durchzuführen, wobei die Vorrichtung ein Gehäuse (7) aufweist, das eine Verbindung (2A) des Eingangs und eine Verbindung (3A) des Ausgangs aufweist, die von einer Trägerplatte (4) der Vorrichtung getragen werden und elektrisch durch eine gedruckte Schaltung (C) der Vorrichtung verbindbar sind, wobei das Gehäuse ebenfalls den Verbinder (1) enthält, der mit dem Eingang (2) mit einem durch einen Druckknopf (6) der Vorrichtung bedienbaren Schalter (5) verbindbar ist, wobei der Druckknopf (6) selbst beim Stecken des Steckers in den Verbinder (1) betätigt wird.

2. Vorrichtung nach Anspruch 1, **dadurch gekennzeichnet, dass** das Gehäuse eine Öffnung (7C) zum Einführen des Steckers aufweist, die von einer Gleitklappe (8) verschlossen ist, wobei die Klappe einen Anschlagbereich (8A) aufweist, der den Druckknopf (6) betätigt, wenn sie gleitet, um den Durchgang durch die Öffnung (7C) freizugeben.

3. Vorrichtung nach Anspruch 2, **dadurch gekennzeichnet, dass** die Klappe in geschlossener Stellung von einer Feder (9) beansprucht wird.

4. Vorrichtung nach einem der vorangehenden Ansprüche, **dadurch gekennzeichnet, dass** die gedruckte Schaltung (C) von der Trägerplatte (4) getragen wird, wobei der Verbinder (1) ebenfalls von dieser Platte getragen wird.

5. Vorrichtung nach einem der vorangehenden Ansprüche, **dadurch gekennzeichnet, dass** der Verbinder (1) von Typ RJ ist.
